# EUROPÄISCHE PATENTSCHRIFT

(11) **EP 3 140 485 B1**
(45) Veröffentlichungstag und Bekanntmachung des Hinweises auf die Patenterteilung: **13.07.2022**
(21) Anmeldenummer: 15721642.5
(22) Anmeldetag: 29.04.2015
(51) Int. Cl.: E06B 3/263

(54) **VERBUNDPROFIL FÜR TÜREN, FENSTER ODER FASSADENELEMENTE**
COMPOSITE PROFILE FOR DOORS, WINDOWS OR FAÇADE ELEMENTS
PROFILÉ COMPOSITE POUR PORTES, FENÊTRES OU ÉLÉMENTS DE FAÇADE

(30) Priorität: 05.05.2014 DE 102014106226
(43) Veröffentlichungstag der Anmeldung: 15.03.2017
(73) Patentinhaber: SCHÜCO International KG, 33609 Bielefeld (DE)
(72) Erfinder: RETHMEIER, Anke, 33609 Bielefeld (DE); SCHILLER, Mathias, 33790 Halle (DE)
(74) Vertreter: Specht, Peter
(86) Internationale Anmeldenummer: PCT/EP2015/059390
(87) Internationale Veröffentlichungsnummer: WO 2015/169671

(56) Entgegenhaltungen:
- EP-A2- 0 262 677
- EP-A2- 0 829 609
- EP-A2- 2 530 230
- DE-A1- 3 334 332

## Beschreibung

Die vorliegende Erfindung betrifft ein Verbundprofil für Türen, Fenster oder Fassadenelemente nach dem Oberbegriff des Anspruchs 1.

Derartige Verbundprofile für Türen, Fenster andere Fassadenelemente sind aus dem Stand der Technik bekannt. So wird in der DE 20 2013 105 101 U1 ein Verbundprofil offenbart, das ein erstes und ein zweites metallisches Außenprofil mit jeweils mindestens einer Hohlkammer aufweist. Zwischen den beiden Außenprofilen ist ein Mittelprofil aus einem metallischen Werkstoff angeordnet. Das metallische Mittelprofil ist mit dem ersten Außenprofil über einen oder mehrere beabstandete Isolierstege und mit dem zweiten Außenprofil ebenfalls über mindestens einen oder mehrere beabstandete Isolierstege verbunden, so dass eine gute Wärmeisolierung erreicht wird und ein relativ langer Schutz gegen Flammendurchschlag bei Brand erreicht wird.

Ein bevorzugtes - aber nicht zwingendes - Einsatzgebiet solcher Verbundprofile, die mehr als zwei metallische Profilabschnitte aufweisen, ist die Verwendung als Türprofile im Innenbereich von Gebäuden mit speziellen Anforderungen an den Brandschutz.

Einen weiteren Stand der Technik nach dem Oberbegriff des Anspruchs 1 offenbart die EP 0 262 677 A2.

Bei Verbundprofilen für Türen, Fenster oder Fassadenelementen mit Isolierstegen kommt es bei einseitiger Temperaturerhöhung oder -verminderung, wie sie im jahreszeitlichen Wechsel vorkommen, zu Schubspannungen zwischen den Bauteilen der Verbundprofile. Aufgrund der Schubfestigkeit des Verbundprofilaufbaus kommt es durch die Schubspannungen zu Verformungen des Verbundprofils, aus denen eine Wölbung zur wärmeren Seite des Verbundprofils resultiert. Solche Verformungen können die Funktion des aus dem Verbundprofil aufgebauten Tür- oder Fensterrahmens beeinträchtigen.

Insbesondere bei relativ langen Verbundprofilen, die als Rahmenholme von Türen eingesetzt werden, wirkt sich die temperaturbedingte Verformung der Verbundprofile negativ auf die Funktion der Dichtungen und Verriegelungssysteme aus.

Aus dem Stand der Technik sind Lösungen bekannt, die sich mit der Vermeidung bzw. Abmilderung solcher Spannungen bzw. Verformungen von Verbundprofilen befassen. So wird in der EP 0 829 609 A2 vorgeschlagen, dass in einem Isoliersteg mit dem ein Innen- und ein Außenprofil verbunden sind, die Schubfestigkeit gering ist, gegen null geht oder eine Gleitführung vorhanden ist.

Nach der DE 20 2007 004 804 U1 weist eine Isolierleiste wenigstens zwei oder mehrere relativ zueinander bewegliche Isolierleistenabschnitte bzw. -teile auf, die über Stege miteinander verbunden sind, wobei die Stege derart gestaltet sind, dass die beiden Isolierleistenteile der Isolierleiste begrenzt relativ zueinander derart beweglich sind, so dass zueinander benachbarte Stege und die Isolierleistenteile bei der Bewegung in eine Parallelogrammform verschwenkbar sind.

In der DE 10 2013 204 693 A1 wird vorgeschlagen, einen aus zwei gleitbeweglich miteinander verbundenen Abschnitten bestehenden Dämmsteg, der zum Verbinden zweier Metallprofile eines wärmegedämmten Verbundprofils dient, so zu gestalten, dass der Dämmsteg intermittierende oder über eine größere Länge des Dämmstegs vorgesehene Mittel zur Herstellung einer lokal schubfesten, insgesamt aber in der Schubfestigkeit verringerte Verbindung zwischen den beiden Abschnitten des Dämmstegs aufweist, so dass auch hier ein Ausgleich von Dilatationsbewegungen möglich ist.

Nachteilig an den Lösungen des Standes der Technik ist, dass sich durch eine schubweiche bzw. schublose Gestaltung der Isolierstege zwischen den Profilen ein relativ geringeres Flächenträgheitsmoment ergibt.

Demzufolge sind zulässige statische Lasten bei einem Verbundprofil nach dem Stand der Technik mit schublosen oder schubweichen Isolierstegen kleiner anzusetzen als bei Verbundprofilen mit schubfesten Isolierstegen. Daraus ergibt sich ein Nachteil bei der Verwendung von solchen Verbundprofilen z.B. bei Glasfassaden aber auch bei großformatigen Fenstern oder Türen, so dass bei gleichen statischen Anforderungen gegenüber einem Verbundprofil mit schubfesten Isoliersteg ein raumgreifenderes Verbundprofil mit schublosen oder schubweichen Isolierstegen einzusetzen ist.

Dadurch ergibt sich bei einem Verbundprofil mit schublosen oder schubweichen Isolierstegen eine kleinere Verglasungsfläche und ein geringerer Lichteinfall als bei einem Verbundprofil mit schubfesten Isolierstegen bei gleicher Wandöffnungsfläche. Darüber hinaus sind die Wärmedämmeigenschaften der Verbundprofile mit schublosen oder schubweichen Isolierstegen nach dem Stand der Technik schlechter als die solcher Verbundprofile nach dem Stand der Technik, die mehr als zwei metallische Profilabschnitte aufweisen.

Die Erfindung hat demnach die Aufgabe, ein gattungsgemäßes Verbundprofil für Türen, Fenster oder dergleichen anzugeben, welches diese Probleme zumindest verringert.

Die vorliegende Erfindung löst dieses Problem durch den Gegenstand des Anspruchs 1. Die Erfindung schafft nach Anspruch 21 zudem ein Fenster oder eine Tür oder ein Fassadenelement mit wenigstens einem oder mehreren Verbundprofilen nach dem darauf bezogenen Anspruch. Vorteilhafte Ausgestaltungen der Erfindung sind in den Unteransprüchen angegeben.

Nach dem Kennzeichen des Anspruchs 1 ist vorgesehen, dass die beiden Isolierstegzonen orthogonal zur Querschnittsebene des Verbundprofils unterschiedliche Schubfestigkeiten aufweisen. Dies ist insbesondere dadurch realisierbar, dass in der einen Isolierstegzone eine schubfeste Verbindung zwischen den gesamten in der ersten Isolierstegzone miteinander verbundenen Elementen (hierzu gehören einteilige Isolierstege oder mehrteilige Isolierstege mit ihren Isolierstegabschnitten und die daran angrenzende Metallprofile, also das mittlere Metallprofil und das zugehörige äußere Metallprofil bzw. Außenprofil) vorgesehen bzw. ausgebildet ist, wohingegen in der zweiten Isolierstegzone die Schubfestigkeit der in der zweiten Isolierstegzone miteinander verbundenen Elemente (Isolierstege, Metallprofile oder Isolierstegabschnitte) jedenfalls teilweise oder abschnittweise geringer als in der ersten Isolierstegzone ist.

Die Erfindung schafft derart ein Verbundprofil für Türen, Fenster oder dergleichen, das eine Verformung des Profils unter Temperatureinfluss durch unterschiedliche Schubfestigkeiten der Isolierstegzonen und dabei vorzugsweise insbesondere eine schubfreie oder schubweiche Auslegung einer Isolierstegzone gewährleistet. Hierbei ergibt sich trotz der schubverringerten Auslegung einer der beiden Isolierstegzonen eine überraschend hohe Steifigkeit des Verbundprofils.

Die Verringerung der Schubfestigkeit in der einen der beiden Isolierstegzonen kann auf verschiedene Weise realisiert werden. Zu verweisen ist zunächst auf die wesentliche Grundprinzipien der verringerten Schubfestigkeit offenbarende EP 0 829 609 A2. Varianten des Gedankens dieser Schrift zeigen die DE 10 2004 038 868 A1, die DE 10 2013 204 693 A1 die EP 1 004 739 B1 und die DE 199 62 964 A1. Die Zone mit verringerter Schubfestigkeit kann wie in diesen Schriften ausgebildet sein. So kann sie als Gleitführung ausgebildet sein, die zwischen dem Isolierprofil und einem oder beiden angrenzenden Metallprofilen ausgebildet ist. Die Gleitführung kann aber auch zwischen zwei Isolierprofilabschnitten ausgebildet sein. Die Reibung in der Gleitführung muss nicht gegen Null gehen. Sie kann sogar im Bereich der Gleitführung lokal durch Mittel zur Herstellung einer Schubfestigkeit wieder erhöht werden, die Schubfestigkeit soll hier aber insgesamt über die Lange des Verbundprofils (bezogen auf eine Längeneinheit, beispielsweise 1 m) geringer sein als in der anderen Isolierstegzone.

Die beiden Isolierstegabschnitte können auch aus verschiedenen Materialien bestehen und/oder über Querstege oder dgl. begrenzt beweglich miteinander verbunden sein. Kombinationen dieser Maßnahmen und anderer schubverringernder Maßnahmen relativ zu einer schubfesten Verbindung sind ebenfalls denkbar.

In der zweiten Isolierstegzone ist die Schubfestigkeit höher als in der anderen Isolierstegzone. Vorzugsweise ist diese Verbindung sogar schubfest, d.h. es wird im Sinne dieser Schrift mit geeigneten Maßnahmen und Mitteln eine Relativbewegung der in der Isolierstegzone zu verbindenden Elemente "Isolierstege" oder "Isolierstegabschnitte bzw. -teile" und "Metallprofile" in dieser Isolierstegzone infolge von Dilatation verhindert. Gut erreicht werden kann dies durch ein Anrollen von Metallprofilstegen an die Köpfe bzw. Endabschnitte der Isolierstege und durch ergänzende Maßnahmen wie Drähte mit in Längsrichtung variabler Dicke oder einen Rändeldraht oder dgl. im Anrollbereich. Im Sinne dieser Schrift lässt dagegen ein schubloser Verbund - gelegentlich auch als schubweicher Verbund bezeichnet - dagegen eine Relativbewegung der aneinander grenzenden und miteinander zu verbindenden Elemente "Isolierstege" oder "Isolierstegabschnitte bzw. -teile" und "Metallprofile" in dieser Isolierstegzone infolge von Dilatation jedenfalls begrenzt zu. In einer vorteilhaften Ausführungsvariante weist das Verbundprofil dazu einen oder mehrere Isolierstege auf, die verdickte Endabschnitte aufweisen, wobei der jeweilige Endabschnitt einen trapezförmigen oder dreieck- bzw. keilförmigen oder L-förmigen Querschnitt aufweisen kann und der jeweilige Endabschnitt in eine Nut eines Metallprofils eingreift.

In einer vorteilhaften Ausführungsvariante weisen die Isolierstege des Verbundprofils zur Realisierung einer Art von Gleitführung einen Endabschnitt auf, der einen im Wesentlichen kederartigen Querschnitt aufweist, der in eine Nut eines Metallprofils eingreift. In einer weiteren vorteilhaften Ausführungsvariante sind die Isolierstege des Verbundprofils aus zwei Isolierstegabschnitten bzw. -teilen hergestellt, wobei die beiden Teile der Isolierstege in Querschnittsausdehnungsrichtung des Verbundprofils formschlüssig durch eine Kederverbindung miteinander verbunden sind. Auch dies dient zur Realisierung einer Gleitführung. Die Kederverbindung weist einen Kederwulst und eine Kederfahne auf, die in eine Nut mit korrespondierender Querschnittsgeometrie eingreift.

Dadurch wird in einfacher und damit in vorteilhafter Weise eine in Querschnittsausdehnungsrichtung des Verbundprofils formschlüssige aber gleitführungsartige Verbindung zwischen den Isolierstegen und den Metallprofilen bzw. innerhalb eines Isoliersteges geschaffen, die einfach und vorteilhaft je nach Erfordernis durch reibungsminimierende Mittel zu einer nahezu "schublosen" Verbindung weiterbildbar ist.

Besonders vorteilhaft ist es, wenn die reibungsminimierenden Mittel einfach applizierbar sind, wie dies durch eine co-extrudierte Folie, die auf dem Kederwulst der Kederverbindung aufgebracht wird der Fall ist. Die Folie der co-extrudierten Folie, die mit der Nut in Verbindung steht, weist in dem Fall einen besonders niedrigen Reibungskoeffizienten auf, so dass eine in Richtung orthogonal zur Querschnittsebene des Verbundprofils quasi schublose Verbindung geschaffen wird. In einer weiteren vorteilhaften Ausführungsform der vorliegenden Erfindung weist das Verbundprofil wenigstens eine oder mehrere Hohlkammer auf, wobei in eine oder mehrere dieser Hohlkammern jeweils wenigstens ein Wärmedämmstreifen eingesetzt ist. Dadurch werden die Wärmedämmeigenschaften des Verbundprofils einfach und vorteilhaft noch weiter verbessert.

In einer weiteren vorteilhaften Ausführungsform werden anstelle der Wärmedämmstreifen oder ergänzend in anderen Hohlkammern Brandschutzstreifen angeordnet. Dadurch werden zusätzlich die Brandschutzeigenschaften des Verbundprofils einfach und vorteilhaft noch weiter verbessert. Besonders vorteilhaft ist es, wenn die Brandschutzstreifen jeweils aus einem Werkstoff hergestellt sind, der die Eigenschaft besitzt, bei Verbrennung eine endotherme Reaktion hervorzurufen, wie dies vorteilhafterweise der Fall ist, wenn die Brandschutzstreifen aus einem Werkstoff hergestellt sind, der Kristallwasser enthält.

Weitere vorteilhafte Ausführungen der Erfindung sind den Unteransprüchen zu entnehmen.

Ausführungsbeispiele des erfindungsgemäßen Gegenstandes sind in den Zeichnungen dargestellt und werden im Folgenden näher beschrieben. Es zeigt:
Figur 1: eine Schnittdarstellung eines ersten erfindungsgemäßen Verbundprofils;
Figur 2: eine Schnittdarstellung eines zweiten erfindungsgemäßen Verbundprofils;
Figur 3: eine Schnittdarstellung einer weiteren Ausführungsvariante eines erfindungsgemäßen Verbundprofils nach Fig. 2, bei dem die Hohlräume innerhalb der Isolierstegzonen zusätzliche Wärmedämmstreifen aufweisen;
Figur 4: eine Schnittdarstellung einer weiteren Ausführungsvariante eines erfindungsgemäßen Verbundprofils nach Fig. 2, bei dem die Hohlräume innerhalb der metallischen Profile zusätzliche Brandschutzstreifen aufweisen;
Figur 5: eine Schnittdarstellung eines erfindungsgemäßen Verbundprofils aus Fig. 1;
Figur 6 eine Ausschnittsvergrößerung des Verbundprofils nach Fig. 5; aus
Figur 7 eine weitere Ausschnittsvergrößerung des Verbundprofils aus Fig. 5.

In Fig. 1 ist ein erfindungsgemäßes Verbundprofil 1 dargestellt. Dieses Verbundprofil 1 kann als Flügelrahmenprofil als Teil eines Flügelrahmens oder Blendrahmens für Türen, Fenster oder anderen Fassadenelemente eingesetzt werden, so dass sich die nachfolgende Beschreibung gleichermaßen auf Flügelrahmenprofile und Blendrahmenprofile bezieht.

Das Verbundprofil 1 weist ein erstes Metallprofil, ein metallisches Außenprofil 2, auf, in welchem wenigstens eine Hohlkammer 3 ausgebildet ist, sowie ein zweites metallisches Außenprofil 4, in dem ebenfalls wenigstens eine Hohlkammer 5 ausgebildet ist. Zwischen den beiden Metallprofilen 2 und 4 ist ein drittes Metallprofil, ein metallisches Mittelprofil 6, vorgesehen, in dem ebenfalls wenigstens eine Hohlkammer 7 ausgebildet ist.

Die metallischen Profile 2, 4, 6 können alternativ auch ohne ausgeprägte Hohlkammern 3, 5, 7 ausgeführt sein oder mehrere Hohlkammern aufweisen.

Das erste metallische Außenprofil 2 ist mit dem metallischen Mittelprofil 6 über wenigstens einen oder mehrere erste Isolierstege (hier parallele) 8 verbunden. Diese Isolierstege 8 zwischen dem ersten metallische Außenprofil 2 und dem metallischen Mittelprofil 6 bilden eine erste Isolierstegzone I bzw. -ebene. Das zweite metallische Außenprofil 4 ist mit dem metallischen Mittelprofil 6 ebenfalls über wenigstens einen oder mehrere zweite (hier parallele) Isolierstege 9 verbunden. Die Isolierstege 9 zwischen dem zweiten metallischen Außenprofil 4 und dem metallischen Mittelprofil 6 bilden eine zweite Isolierstegzone II bzw. -ebene.

Die ersten und zweiten Isolierstege 8, 9 weisen hier -rein beispielhaft- keine Hohlkammer auf. Alternativ können die Isolierstege 8, 9 aber auch eine oder mehrere Hohlkammern aufweisen oder die jeweils ersten oder die jeweils zweiten Isolierstege können durch Querstege zu einer Art übergeordnetem Isolierprofil zusammengefasst sein.

Die Isolierstege 8, 9 der Isolierstegzonen I, II liegen hier -rein beispielhaft- in einer Ebene. Alternativ ist es auch möglich, dass die Isolierstege 8, 9 der Isolierstegzonen I, II jeweils vertikal und oder horizontal zueinander versetzt angeordnet sind.

Das erste und zweite metallische Außenprofil 2 und 4 sowie das metallische Mittelprofil 6 sind vorzugsweise als stranggepresste Aluminiumprofile hergestellt. Alternativ ist die Herstellung auch aus einem anderen Werkstoff wie Stahl und/oder einem anderen Fertigungsverfahren möglich. Die Isolierstege 8 und 9 sind aus einem, den Wärmedurchgang reduzierendem, Werkstoff, vorzugsweise aus einem Kunststoffwerkstoff, wie z.B. Polyurethan hergestellt, so dass jeweils eine weitgehende thermische Trennung zwischen den Metallprofilen 2, 4, 6 erreicht wird. Alternativ können auch metallische Isolierstege mit herabgesetztem Wärmedurchlass eingesetzt werden, die zur Reduzierung des Wärmedurchgangs mit Unterbrechungen bzw. Aussparungen versehen sein können (wie z.B. in EP 0 717 165 A2 offenbart).

Vorzugsweise sind die Isolierstege 8 und 9 im Querschnitt stegförmig ausgebildet und weisen verdickte Endabschnitte 10 auf. Vorzugsweise greift dabei jeder der Endabschnitte 10 in eine korrespondierende Nut 11 von jeweils einem der Metallprofile 2, 4, 6 ein, wobei die Nutwände die verdickten Endabschnitte 10 der Isolierstege 8, 9 in x- und y-Richtung (siehe Koordinatensystem in Fig. 1) vorzugsweise formschlüssig umgreifen. Der jeweilige Endabschnitt 10 weist vorzugsweise einen trapezförmigen oder dreieck- bzw. keilförmigen oder L-förmigen oder rechteckigen Querschnitt auf. Die jeweilige Nut 11 weist dementsprechend einen Querschnitt mit jeweils korrespondierendem Querschnitt auf.

Um eine schubfeste und damit zusätzlich kraftschlüssige Verbindung zwischen dem jeweiligen Endabschnitt 10 und der jeweiligen Nut 11 zu erhalten, ist es vorteilhaft, wenn die jeweiligen Endabschnitte 10 in die jeweilige Nut 11 eingeklebt oder mit einem Draht eingesetzt oder mit einer anderen geeigneten Fügeverfahren in die Nut 11 eingesetzt sind, was die Schubfestigkeit in Profilrichtung (senkrecht zur Zeichenebene der Fig. 1) , hervorgerufen durch eine Formschlusswirkung, erhöht.

In Fig. 1 weist -hier rein beispielhaft- die zweite Isolierstegzone II die zweiten Isolierstege 9 auf, deren jeweiligen Endabschnitte 10 form- und kraftschlüssig mit der jeweiligen Nut 11 verbunden sind, so dass sich jeweils eine insbesondere auch in z-Richtung (vgl. Koordinatensystem in Fig. 1) bzw. in einer Richtung orthogonal zur Querschnittsebene des Verbundprofils 1 schubfeste Verbindung zwischen den zweiten Isolierstegen 9 und den ihnen benachbarten äußeren und mittleren Metallprofilen ergibt. Diese Verbindung wird nachfolgend auch als schubfeste Ausbildung der einen der beiden - hier der zweiten - Isolierstegzonen bezeichnet. Sie bietet eine Schubfestigkeit gegen die infolge von Dilatation an einem Fenster oder einer Tür oder dgl. auftretenden Kräfte.

Die Schubfestigkeit der anderen - hier der ersten - Isolierstegzone I ist demgegenüber in sämtlichen Varianten geringer als die der ersten Isolierstegzone II. Sie ist derart gewählt, dass ein Verschieben von wenigstens zwei Elementen in der Isolierstegzone relativ zueinander infolge von Dilatation möglich ist. Vorzugsweise liegt die Isolierstegzone I geringerer Schubfestigkeit im Einbauzustand an einem Fenster oder einer Tür zu einer Gebäudeaußenseite hin, da hier die Temperaturdifferenzen größer sind als an der Gebäudeinnenseite, so dass hier die geringere Schubfestigkeit zum Ausgleich von Dilatationseffekten besonders wichtig ist. Zur Rauminnenseite hin liegt dagegen vorzugsweise die Isolierstegzone mit erhöhter Schubfestigkeit. Diese Variante der Erfindung ist besonders vorteilhaft. Allerdings ist es auch denkbar, die Isolierstegzone höherer Schubfestigkeit zur Raumaußenseite hin vorzusehen.

Die erste Isolierstegzone I weist vorzugsweise - siehe Fig. 1 - Isolierstege 8 auf, die an einem ihrer beiden Enden jeweils einen ersten Endabschnitt 10 aufweisen, der form- und kraftschlüssig mit der jeweiligen Nut 11 verbunden ist, so dass sich jeweils eine insbesondere auch in z-Richtung (vgl. Koordinatensystem in Fig. 1) schubfeste Verbindung ergibt.

Die zweiten Enden der ersten Isolierstege 8 der ersten Isolierstegzone I weisen hingegen einen Endabschnitt 12 auf, der einen im Wesentlichen kederartigen Querschnitt hat. Der kederartige Querschnitt wird von einem Kederwulst 13 und einer Kederfahne 14 gebildet. Der Kederwulst 13 weist hier -rein beispielhaft - einen kreisförmigen Querschnitt auf. Der Kederwulst 13 kann alternativ auch einen unrunden oder ovalen oder polygonalen Querschnitt aufweisen. Der jeweilige Kederwulst 13 greift dabei in eine Nut 15 -hier ebenfalls rein beispielhaft- des ersten metallischen Außenprofils 2 ein, während die Kederfahne 14 aus einer Nutöffnung aus der Nut 15 herausgeführt ist, wobei die Nutwände die jeweiligen Endabschnitte 12 mit einen im Wesentlichen kederartigen Querschnitt der Isolierstege 8 in x- und y-Richtung (siehe Koordinatensystem in Fig. 1) formschlüssig umgreifen.

Der Endabschnitt 12 mit einen im Wesentlichen kederartigen Querschnitt ist - abweichend vom Endabschnitt 10- jedoch nicht schubfest mit der Nut 15 verbunden, so dass eine in z-Richtung (siehe Koordinatensystem in Fig. 1) schubverringerte Verbindung - im Stand der Technik synonym auch schubweiche oder schublose Verbindung genannt - geschaffen wird, welche vorteilhaft temperaturbedingte Verformungen des ersten metallischen Außenprofils 2 aufnehmen kann. In Fig. 5, 6 und 7 sind erfindungsgemäße Ausprägungen einer schubweichen oder schublosen Verbindung im Endabschnitt 12 eines Isolierstegs 8 dargestellt.

Dadurch wird ein Verbundprofil 1 geschaffen, dass in der ersten Isolierstegzone I jeweils eine in Bezug auf die z-Richtung (vgl. Koordinatensystem in Fig. 1) relativ zur anderen Isolierstegzone schubverringerte, insbesondere schubweiche oder schublose, Verbindung zwischen dem ersten metallischen Außenprofil 2 und den Isolierstegen 8 bzw. dem metallischen Mittelprofil 6 aufweist, während die zweite Isolierstegzone II jeweils eine schubfeste Verbindung zwischen dem zweiten metallischen Außenprofil 4 und den Isolierstegen 9 bzw. dem metallischen Mittelprofil 6 aufweist.

Alternativ kann ein erfindungsgemäßes Verbundprofil 1 auch in der zweiten Isolierstegzone II eine schubverringerte, d.h. schubweiche oder schublose, Verbindung zwischen dem zweiten metallischen Außenprofil 4 und den Isolierstegen 9 bzw. dem metallischen Mittelprofil aufweisen, während die erste Isolierstegzone I eine relativ zur schubverringerten schubfeste(re) Verbindung zwischen dem ersten metallischen Außenprofil 2 und den Isolierstegen 8 bzw. dem metallischen Mittelprofil 6 aufweist.

Hierdurch ergibt sich ein Verbundprofil 1, das temperaturbedingte Verformungen durch eine schubweiche oder schublose Verbindung von einem der metallischen Außenprofile 2, 4 und den jeweiligen Isolierstegen 8, 9 bzw. mit dem metallischen Mittelprofil 6 ausgleichen kann sowie -überraschender Weise- ein Verbundprofil 1 mit einem hohen Flächenträgheitsmoment bzw. Flächenmoment 2. Grades.

In einer weniger bevorzugten Ausführungsform der vorliegenden Erfindung kann das Verbundprofil 1 auch in beiden Isolierstegzonen I, II in Bezug auf die z-Richtung (vgl. Koordinatensystem in Fig. 1) jeweils eine schubweiche oder schublose Verbindung der metallischen Außenprofile 2, 4 und den jeweiligen Isolierstegen 8, 9 bzw. mit dem metallischen Mittelprofil 6 aufweisen.

Das erste metallische Außenprofil 2 ist von dem metallischen Mittelprofil 6 vorzugsweise über eine Hohlkammer 16 getrennt, die in der ersten Isolierstegzone I zwischen den beiden ersten Isolierstegen 8 und den angrenzenden Metallprofilen ausgebildet wird, während das metallische Mittelprofil 6 von dem zweiten metallischen Außenprofil 4 über eine Hohlkammer 17 getrennt ist, die in der zweiten Isolierstegzone II zwischen den zweiten Isolierstegen 9 und den angrenzenden Metallprofilen liegt. Dadurch sind von einer Außenseite des ersten metallischen Außenprofils 2 zu einer zweiten Außenseite des zweiten metallischen Außenprofils 4 eine Vielzahl von Hohlkammern 3, 16, 7, 17 und 5 ausgebildet, die für eine gute Wärmedämmung sorgen.

Die metallischen Außenprofile 2 und 4 weisen an gegenüberliegenden Seiten nach außen hervorstehende Stege 18 und 19 auf, wobei endseitig an dem Steg 18 eine Nut 20 zur Aufnahme einer Dichtung und an dem Steg 19 eine weitere Nut 21 zur Aufnahme einer Dichtung vorgesehen ist. Je nach Funktionsart (Flügel- oder Blendrahmen) können die Stege 18 und 19 auch an einer Seite, nur einer dieser Stege oder keiner dieser Stege vorhanden sein.

In Fig. 2 ist eine alternative Ausführungsform eines erfindungsgemäßen Verbundprofil 1 dargestellt. Um Wiederholungen zu vermeiden, werden im Folgenden im Wesentlichen Abweichungen bzw. Ergänzungen zu der Ausführungsform nach Fig. 1 beschrieben.

In Fig 2 weisen die Isolierstege 22 der ersten Isolierstegzone I zwischen dem ersten metallischen Außenprofil 4 und dem metallischen Mittelprofil 6 zwei relativ zueinander bewegliche isolierstegabschnitte bzw. Teilabschnitte bzw. Teile auf. Vorzugsweise ist zwischen den Teilabschnitten eine Gleitführung ausgebildet. Es ist aber auch denkbar, dass zwischen den Teilabschnitten der Isolierstege Querverbindungsstege ausgebildet sind, welche wiederum derart ausgebildet sind, dass die Teilabschnitte relativ zueinander beweglich sind (nicht dargestellt).

Die Isolierstege 22 der ersten Isolierstegzone I weisen jeweils an beiden Enden trapezförmige Endabschnitte 10 auf, die jeweils in die Nut 11 des ersten metallischen Außenprofils 4 und des metallischen Mittelprofils 6 eingreifen, wobei die Nutwände die verdickten Endabschnitte 10 der Isolierstege 22 in x- und y-Richtung (siehe Koordinatensystem in Fig. 2) formschlüssig umgreifen. Es kann auch ein Rändeldraht in diesem Bereich angeordnet sein. Der jeweilige Endabschnitt 10 weist einen trapezförmigen oder dreieck- bzw. keilförmigen oder L-förmigen Querschnitt auf. Die jeweilige Nut 11 weist dementsprechend einen Querschnitt mit jeweils korrespondierendem Querschnitt auf.

Um eine schubfeste und damit zusätzlich kraftschlüssige Verbindung zwischen dem jeweiligen Endabschnitt 10 und der jeweiligen Nut 11 zu erhalten, sind die jeweiligen Endabschnitte 10 in die jeweilige Nut 11 eingeklebt und/oder mit einem Draht eingesetzt oder mit einer anderen geeigneten Fügeverfahren in die Nut 11 eingesetzt.

Jeweils beide Teilabschnitte der Isolierstege 22 sind in y- und x-Richtung (bezogen auf das Koordinatensystem in Fig. 2) formschlüssig durch eine Kederverbindung miteinander verbunden. Ein erster Teilabschnitt des Isolierstegs 22 weist einen Kederwulst 23 sowie eine Kederfahne 24 auf. Der andere Teilabschnitt weist dagegen eine Nut 25 mit korrespondierender Querschnittsgeometrie auf, so dass der Kederwulst 23 in die Nut 25 eingreift und die Kederfahne 24 aus der Nut 25 herausgeführt ist. Derart wird eine Gleitführung gebildet.

Die Schubfestigkeit in der Gleitführung orthogonal zur Querschnittsebene des Verbundprofils kann, muss aber nicht gegen Null gehen. Sie kann durch eine Art Bremse wie ein Elastomer an der Gleitführung auch größer sein als die einer reinen Gleitführung ohne eine solche Bremse. Vorzugsweise ist die Schubfestigkeit in der Zone mit verringerter Schubfestigkeit aber deutlich, d.h. um vorzugsweise wenigstens 50% geringer als die Schubfestigkeit in der anderen Isolierstegzone. Die beiden Teilabschnitte können auch stoffschlüssig miteinander verbunden sein. Anstelle einer Gleitführung kann die Begrenzung der Relativbeweglichkeit in Haupterstreckungsrichtung des Verbundprofils (also senkrecht zur Zeichnungsebene) auch auf andere Weise erreicht werden, so beispielsweise durch Stege so verbunden sein, dass die Relativbeweglichkeit zueinander orthogonal zum Querschnitt der Profile senkrecht zu deren Längserstreckung begrenzt ist.

In Bezug auf die z-Richtung (vgl. Koordinatensystem in Fig. 2) ist die Verbindung hingegen schubweich oder schublos - d.h. schubverringert relativ zu einer schubfesten Verbindung - ausgeführt. In Fig. 5, 6 und 7 sind erfindungsgemäße Ausprägungen einer schubweichen oder schublosen Verbindung im Endabschnitt 12 eines Isolierstegs 8 dargestellt, die sinngemäß auch auf eine schubweiche oder schublose Verbindung eines zweiteiligen Isoliersteges 22 anwendbar sind.

Dadurch wird ein Verbundprofil 1 geschaffen, dass in der ersten Isolierstegzone I jeweils eine in Bezug auf die z-Richtung (vgl. Koordinatensystem in Fig. 1) schubweiche oder schublose Verbindung zwischen dem ersten metallischen Außenprofil 2 und dem metallisches Mittelprofil 6 aufweist, während die zweite Isolierstegzone II jeweils eine schubfeste Verbindung zwischen dem zweiten metallischen Außenprofil 4 und den Isolierstegen 9 bzw. dem metallisches Mittelprofil 6 aufweist.

Alternativ kann ein erfindungsgemäßes Verbundprofil 1 auch in der zweiten Isolierstegzone II eine schubweiche oder schublose Verbindung jeweils zwischen dem zweiten metallischen Außenprofil 4 und dem metallisches Mittelprofil 6 aufweisen, während die erste Isolierstegzone I jeweils eine schubfeste Verbindung zwischen dem ersten metallischen Außenprofil 2 und den Isolierstegen 8 bzw. metallisches Mittelprofil 6 aufweist.

Dadurch ergibt sich ein Verbundprofil 1, dass temperaturbedingte Verformungen durch eine schubweiche oder schublose Verbindung von einem der metallischen Außenprofile 2, 4 und den jeweiligen Isolierstegen 8 bzw. mit dem metallischen Mittelprofil 6 ausgleichen kann sowie -überraschender Weise- ein Verbundprofil 1 mit einem hohen Flächenträgheitsmoment bzw. Flächenmoment 2. Grades.

In einer weiteren alternativen Ausführungsform der vorliegenden Erfindung kann das Verbundprofil 1 auch in beiden Isolierstegzonen I, II in Bezug auf die z-Richtung (vgl. Koordinatensystem in Fig. 1) jeweils eine schubweiche oder schublose Verbindung der metallischen Außenprofile 2, 4 und den jeweiligen Isolierstegen 8 bzw. mit dem metallischen Mittelprofil 6 aufweisen.

In Fig. 3 ist eine weitere Ausführungsvariante eines erfindungsgemäßen Verbundprofils nach Fig. 2 dargestellt.

In Fig 3 weisen Hohlkammern 16, 17 des ersten metallischen Außenprofils 2 bzw. des zweiten metallischen Außenprofils 4 jeweils einen Wärmedämmstreifen 26, 27 auf. Die Wärmedämmstreifen 26, 27 sind hier -rein beispielhaft- als eingeschobene Wärmedämmstreifen ausgeführt. Alternativ können die Wärmedämmstreifen 26, 27 jeweils auch in die Hohlräume 16, 17 des ersten metallischen Außenprofils 2 bzw. des zweiten metallischen Außenprofils 4 eingeschäumt sein. Die Wärmedämmstreifen 26, 27 sind jeweils aus einem Kunststoffwerkstoff hergestellt, bevorzugt aus einem geschäumten Kunststoffwerkstoff, besonders bevorzugt Polyurethanschaum.

Nach Fig. 4 weisen die metallischen Außenprofile 2 und 4 und das metallische Mittelprofil 6 in Hohlkammern 3, 5, 7 jeweils einen Brandschutzstreifen 28, 29, 30 auf. Im Brandfall wird zunächst eine Seite des Verbundprofils 1 mit Hitze beaufschlagt, wodurch in einem der metallischen Außenprofile 2 oder 4 zunächst die Brandschutzstreifen 28 bzw. 30, vorzugsweise in den Brandschutzstreifen 28 bzw. 30 gebundenes Kristallwasser freigeben und somit für eine kurze Zeit das entsprechende metallische Außenprofil 2 oder 4 kühlen können.

In Fig. 5 bzw. in Fig. 6 und 7 ist jeweils eine weitere Ausführungsvariante eines erfindungsgemäßen Verbundprofils nach Fig. 1 dargestellt.

In Fig. 6 sind Ausführungsvarianten des Kederwulstes 13 bzw. 23 dargestellt. In Fig. 6 weist der Kederwulst 13 bzw. 23 eine kreisförmige Querschnittsgeometrie auf. Alternativ kann die Querschnittsgeometrie des Kederwulstes 13 bzw. 23 auch oval, elipsenförmig oder polygonal ausgeführt sein.

Darüber hinaus kann der Kederwulst 13 bzw. 23 an seiner Oberfläche eine co-extrudierte Folie oder Schicht aufweisen. Die co-extrudierte Folie kann beispielsweise so auf gebaut sein, dass die Folie, die mit der Nut 15 des ersten metallischen Außenprofil 2 bzw. mit dem zweiten metallische Außenprofil 4 bzw. mit der Nut 25 im Isoliersteg 22 in Kontakt kommt, einen geringen Reibbeiwert aufweist, während die andere Folie oder Schichtseite, die mit dem Isoliersteg 8, 22 in Kontakt kommt, eine feste Verbindung mit dem Isoliersteg 8, 22 eingeht. Durch die co-extrudierte Folie wird demnach insgesamt eine fest mit dem jeweiligen Isoliersteg 8, 22 verbundene Schicht mit einem besonders geringen Reibwert im Bereich des Kederwulstes 13 bzw. 23 geschaffen, so dass in z-Richtung (siehe Koordinatensystem in Fig. 1 bzw. Fig. 2) quasi eine schublose oder schubweiche Verbindung geschaffen wird.

In Fig. 7 ist eine Nut 15 bzw. 25 an einem Metallprofil oder einem Isolierstegabschnitt dargestellt. Die Nut 15 bzw. 25 weist eine kreisförmige Querschnittsgeometrie auf. Alternativ kann die Querschnittsgeometrie der Nut 15 bzw. 25 auch oval, elipsenförmig oder polygonal ausgeführt sein, dies ist abhängig von der gewählten Querschnittsgeometrie des Kederwulstes 13 bzw. 23, mit der die Querschnittsgeoemetrie der Nut 15 bzw. 25 korrespondiert. In einer alternativen Ausführungsform kann die Nut 15 bzw. 25 eine kerbverzahnungsnabenähnliche Querschnittsgeometrie 31 oder eine keilwellennabenähnliche Querschnittsgeometrie aufweisen.

Durch einen Kontakt durch mehrere Zähne 32 einer Kerbverzahnungsnabe 31 bzw. mehrerer Keile (hier nicht dargestellt) der Nut 15 bzw. 25 im ersten metallische Außenprofil 2 bzw. im zweiten metallischen Außenprofil 4 bzw. im Isoliersteg 22 ergibt sich eine reibungsarme Verbindung zwischen dem Isoliersteg 8, 22 und der Nut 15 bzw. 25 in dem jeweiligen metallischen Außenprofil 2, 4, bzw. im Isoliersteg 22 so dass eine in z-Richtung (siehe Koordinatensystem in Fig. 1 bzw. Fig. 2) schubweiche Verbindung geschaffen wird. Darüber hinaus tragen die Zähne der Kerbverzahnungsnabe bzw. die Keile der Keilwellennabe zum Toleranzausgleich zwischen dem Kederwulst 13 bzw. 23 und der Nut 15 bzw. 25 bei.

### Bezugszeichenliste

- 1: Verbundprofil
- 2: Erstes Außenprofil
- 3: Hohlkammer
- 4: Zweites Außenprofil
- 5: Hohlkammer
- 6: Mittelprofil
- 7: Hohlkammer
- 8: Isoliersteg
- 9: Isoliersteg
- 10: Endabschnitt
- 11: Nut
- 12: Endabschnitt
- 13: Kederwulst
- 14: Kederfahne
- 15: Nut
- 16: Hohlkammer
- 17: Hohlkammer
- 18: Steg
- 19: Steg
- 20: Nut
- 21: Nut
- 22: Zweiteiliger Isoliersteg
- 23: Kederwulst
- 24: Kederfahne
- 25: Nut
- 26: Wärmedämmstreifen
- 27: Wärmedämmstreifen
- 28: Brandschutzstreifen
- 29: Brandschutzstreifen
- 30: Brandschutzstreifen
- 31: Kerbverzahnung
- 32: Zahn

- I: Erste Isolierstegzone
- II: Zweite Isolierstegzone

## Patentansprüche

1. Verbundprofil (1) für Türen, Fenster oder Fassadenelemente mit
a. wenigstens einem ersten Metallprofil (2) und
b. wenigstens einem zweiten Metallprofil (4),
c. wobei zwischen diesen beiden Metallprofilen (2, 4) wenigstens ein mittleres Metallprofil (6) angeordnet ist,
d. wobei das erste metallische Außenprofil (2) mit dem mittleren Metallprofil (6) in einer ersten Isolierstegzone (I) über einen oder mehrere Isoliersteg(e) (8, 22) verbunden ist, und
e. wobei das zweite Metallprofil (4) mit dem mittleren Metallprofil (6) in einer zweiten Isolierstegzone (II) über einen oder mehrere Isoliersteg(e) (9, 22) verbunden ist,
**dadurch gekennzeichnet, dass**
f. die beiden Isolierstegzonen (I, II) orthogonal zur Querschnittsebene des Verbundprofils (1) unterschiedliche Schubfestigkeiten aufweisen.

2. Verbundprofil (1) nach Anspruch 1, **dadurch gekennzeichnet, dass** in der einen Isolierstegzone eine schubfeste Verbindung zwischen den in dieser Isolierstegzone miteinander verbundenen Elementen ausgebildet ist, wohingegen in der anderen Isolierstegzone II oder I die Schubfestigkeit der in dieser Isolierstegzone miteinander verbundenen Elemente relativ zur erstgenannten Isolierstegzone geringer ist.

3. Verbundprofil (1) nach einem der vorstehenden Ansprüche, **dadurch gekennzeichnet, dass** in einer oder beiden Isolierstegzonen eine Gleitführung zwischen den miteinander verbundenen Elementen ausgebildet ist.

4. Verbundprofil (1) nach einem der vorstehenden Ansprüche, **dadurch gekennzeichnet, dass** die Isolierstege (8, 9, 22) an einem oder beiden ihrer Enden verdickte Endabschnitte (10) aufweisen und/oder dass wenigstens einer oder mehrere oder sämtliche der Endabschnitte (10) einen trapezförmigen oder dreieck- bzw. keilförmigen oder L-förmigen Querschnitt aufweist/aufweisen, und dass der jeweilige Endabschnitt jeweils in eine korrespondierende Nut (11) von jeweils einem der Metallprofile (2, 4, 6) eingreift.

5. Verbundprofil (1) nach einem der vorgenannten Ansprüche, **dadurch gekennzeichnet, dass** Wände der jeweiligen Nut (11) den jeweiligen Endabschnitt (10) des Isolierstege (8, 9, 22) in Querschnittsausdehnungsrichtung des Verbundprofils (1) formschlüssig umgreifen.

6. Verbundprofil (1) nach einem der vorgenannten Ansprüche, **dadurch gekennzeichnet, dass** der jeweilige Endabschnitt (10) in die jeweilige Nut (11) eingeklebt oder mit einem Draht eingesetzt oder mit einer anderen geeigneten Fügeverfahren in Bezug auf eine Richtung orthogonal zur Querschnittsebene des Verbundprofils (1) kraft- und/oder formschlüssig in die Nut (11) eingesetzt ist.

7. Verbundprofil (1) nach einem der vorgenannten Ansprüche, **dadurch gekennzeichnet, dass** wenigstens einer der Isolierstege (8) der ersten Isolierstegzone I oder der zweiten Isolierstegzone wenigstens einen Endabschnitt (12) aufweist, der einen im Wesentlichen kederartigen Querschnitt aufweist, wobei der kederartige Querschnitt von einem Kederwulst (13) und einer Kederfahne (14) gebildet ist, wobei vorzugsweise der Kederwulst (13) in eine Nut (15) eines Metallprofils (2, 4) eingreift und dass die Kederfahne (14) aus einer Nutöffnung aus der Nut (15) herausgeführt ist.

8. Verbundprofil (1) nach einem der vorgenannten Ansprüche, **dadurch gekennzeichnet, dass** die Wände der Nut (15) den Endabschnitt (12) des einen oder der mehreren Isolierstege (8) mit einen im Wesentlichen kederartigen Querschnitt in Querschnittsausdehnungsrichtung des Verbundprofils (1) formschlüssig umgreifen, wobei vorzugsweise der Endabschnitt (12) mit einem im Wesentlichen kederartigen Querschnitt nicht zusätzlich kraftschlüssig mit der Nut (15) verbunden ist.

9. Verbundprofil (1) nach einem der vorgenannten Ansprüche, **dadurch gekennzeichnet, dass** der eine oder die mehreren Isolierstege (22) der Isolierstegzone I mit geringerer Schubfestigkeit zwei relativ zueinander bewegliche Teilabschnitte aufweist, wobei vorzugsweise zwischen den Teilabschnitten eine Gleitführung ausgebildet ist.

10. Verbundprofil (1) nach einem der vorgenannten Ansprüche, **dadurch gekennzeichnet, dass** zwischen den Teilabschnitten der Isolierstege Querverbindungsstege ausgebildet sind, welche wiederum derart ausgebildet sind, dass die Teilabschnitte relativ zueinander beweglich sind.

11. Verbundprofil (1) nach einem der vorgenannten Ansprüche, **dadurch gekennzeichnet, dass** die beide Teile des einen oder der mehreren Isolierstege (22) in Querschnittsausdehnungsrichtung des Verbundprofils (1) formschlüssig durch eine jedenfalls über eine begrenzte Wegstrecke wirksame Gleitführung insbesondere im Bereich einer Kederverbindung miteinander verbunden sind.

12. Verbundprofil (1) nach einem der vorgenannten Ansprüche, **dadurch gekennzeichnet, dass** die beide Teile des einen oder der mehreren Isolierstege (22) in Querschnittsausdehnungsrichtung des Verbundprofils (1) formschlüssig durch eine jedenfalls über eine begrenzte Wegstrecke wirksame Gleitführung insbesondere im Bereich einer Kederverbindung miteinander verbunden sind und/oder dass eine Hälfte des einen oder der mehreren Isolierstege (22) einen Kederwulst (23) sowie eine Kederfahne (24) aufweist.

13. Verbundprofil (1) nach einem der vorgenannten Ansprüche, **dadurch gekennzeichnet, dass** an der Gleitführung eine die Schubfestigkeit lokal erhöhende Bremseinrichtung vorgesehen ist.

14. Verbundprofil (1) nach einem der vorgenannten Ansprüche, **dadurch gekennzeichnet, dass** eine Hälfte des einen oder der mehreren Isolierstege (22) eine Nut (25) mit korrespondierender Querschnittsgeometrie zum Kederwulst (23) und zur Kederfahne (24) aufweist.

15. Verbundprofil (1) nach einem der vorgenannten Ansprüche, **dadurch gekennzeichnet, dass** der Kederwulst (13, 23) einen kreisförmigen oder einen unrunden bzw. ovalen oder polygonalen Querschnitt aufweist und/oder dass der Kederwulst (13, 23) an seiner Oberfläche eine co-extrudierten Folie aufweist, wobei vorzugsweise die co-extrudierte Folie eine Folienschicht aufweist, die in Verbindung mit dem Metallprofil (2, 4) einen geringen Reibbeiwert ergibt.

16. Verbundprofil (1) nach einem der vorgenannten Ansprüche, **dadurch gekennzeichnet, dass** die Nut (15, 25) eine kerbverzahnungsnabenähnliche Querschnittsgeometrie (31) oder eine keilwellennabenähnliche Querschnittsgeometrie aufweist.

17. Verbundprofil (1) nach einem der vorgenannten Ansprüche, **dadurch gekennzeichnet, dass** der eine oder die mehreren Isolierstege (8, 9, 22) einen stegförmigen Querschnitt aufweist bzw. aufweisen und/oder der eine oder die mehreren Isolierstege (8, 9, 22) eine Hohlkammer aufweisen.

18. Verbundprofil (1) nach einem der vorgenannten Ansprüche, **dadurch gekennzeichnet, dass** der eine oder die mehreren Isolierstege (8, 9, 22) der Isolierstegzonen I, II in einer Ebene liegen oder jeweils vertikal und oder horizontal zueinander versetzt angeordnet sind.

19. Verbundprofil (1) nach einem der vorgenannten Ansprüche, **dadurch gekennzeichnet, dass** die Isolierstege (8, 9, 22) aus einem Kunststoffwerkstoff, vorzugsweise aus einem porigen Kunststoffwerkstoff, besonders bevorzugt aus einem geschäumten Polyurethan bestehen und/oder dass das erste metallische Außenprofil (2) und das zweite metallische Außenprofil (4) sowie das metallische Mittelprofil (6) als Metallprofil, besonders bevorzugt als Aluminiumprofil, ausgebildet sind, wobei vorzugsweise dass das erste metallische Außenprofil (2) und/oder das zweite metallische Außenprofil (4) und/oder das metallische Mittelprofil (6) wenigstens eine Hohlkammer (3, 5, 7) aufweist/aufweisen.

20. Verbundprofil (1) nach einem der vorgenannten Ansprüche, **dadurch gekennzeichnet, dass** in den Isolierstegzonen jeweils wenigstens eine Hohlkammer (16, 17) ausgebildet ist, wobei vorzugsweise wenigstens eine der Hohlkammern einen Wärmedämmstreifen und/oder wobei vorzugsweise wenigstens eine der Hohlkammern einen Brandschutzstreifen aufweist.

21. Fenster oder Tür oder Fassadenelement mit wenigstens einem oder mehreren Verbundprofilen nach einem der vorstehenden Ansprüche.

22. Fenster oder Tür nach Anspruch 21, **dadurch gekennzeichnet, dass** die Verbundprofile derart ausgerichtet sind, dass sie auf der Seite, die dazu ausgelegt ist, zur Raumaußenseite orientiert zu sein, die Isolierstegzone mit der relativ zur anderen Isolierstegzone verringerten Schubfestigkeit aufweisen.

## Claims

1. A composite profile (1) for doors, windows or façade elements with
a. at least one first metal profile (2) and
b. at least one second metal profile (4),
c. wherein there is at least one middle metal profile (6) between these two metal profiles (2, 4),
d. wherein the first metallic exterior profile (2) is connected to the middle metal profile (6) in a first insulating bar zone (I) via one or more insulating bar(s) (8, 22), and
e. wherein the second metal profile (4) is connected to the middle metal profile (6) in a second insulating bar zone (II) via one or more insulating bar(s) (9, 22),
**characterised in that**
f.the two insulating bar zones (I, II) have different shear strengths orthogonally to the cross sectional plane of the composite profile (1).

2. The composite profile (1) according to claim 1, **characterised in that** a rigid connection is formed between the elements connected to one another in one of the insulating bar zones, whereas the rigidity of the elements connected to one another in the other insulating bar zone I or II is lower in relation to the first insulating bar zone mentioned.

3. The composite profile (1) according to any of the preceding claims, **characterised in that** a sliding guide is formed between the elements connected with each other in one or both of the insulating bar zones, and/or

4. The composite profile (1) according to any of the preceding claims, **characterised in that** the insulating bars (8, 9, 22) have thickened end sections (10) on one or both of their ends, and/or **in that** at least one or a plurality or all of the end sections (10) have a trapezoidal, or triangular or wedge-shaped, or L-shaped cross section, and **in that** the respective end sections each engage in a corresponding groove (11) in each of the metal profiles (2, 4, 6).

5. The composite profile (1) according to any of the preceding claims, **characterised in that** the walls of the respective groove (11) positively grasp the respective end section (10) of the insulating bar (8, 9, 22) in the direction in which the cross section of the composite profile (1) extends.

6. The composite profile (1) according to any of the preceding claims, **characterised in that** the respective end section (10) is glued into the respective groove (11) or is inserted with a wire or is inserted frictionally and/or positively into the groove (11) with another suitable joining process in relation to a direction orthogonal to the cross sectional plane of the composite profile (1).

7. The composite profile (1) according to any of the preceding claims, **characterised in that** at least one of the insulating bars (8) in the first insulating bar zone I or the second insulating bar zone has at least one end section (12) which has a generally piping-like cross section, wherein the piping-like cross section is formed of a piping bead (13) and a piping tag (14), wherein preferably the piping bead (13) engages in a groove (15) in a metal profile (2, 4), and **in that** the piping tag (14) is guided out of a groove opening out of the groove (15).

8. The composite profile (1) according to any of the preceding claims, **characterised in that** the walls of the groove (15) positively grasp the end section (12) of the one or more insulating bars (8) with a generally piping-like cross section in the direction in which the cross section of the composite profile (1) extends, wherein preferably the end section (12) with a generally piping-like cross section is not additionally frictionally connected to the groove (15).

9. The composite profile (1) according to any of the preceding claims, **characterised in that** the one or more insulating bars (22) in the insulating bar zone I with lower shear strength have two segments which move in relation to one another, wherein preferably a sliding guide is formed between the segments.

10. The composite profile (1) according to any of the preceding claims, **characterised in that** crossbars are designed between the segments of the insulating bars which in turn are designed such that the segments are able to move in relation to one another.

11. The composite profile (1) according to any of the preceding claims, **characterised in that** the two parts of the one or more insulating bars (22) are positively connected to one another in the direction in which the cross section of the composite profile (1) extends by a sliding guide which is in any case effective over a limited distance in particular in the area of a piping connection.

12. The composite profile (1) according to any of the preceding claims, **characterised in that** the two parts of the one or more insulating bars (22) are positively connected to one another in the direction in which the cross section of the composite profile (1) extends by a sliding guide which is in any case effective over a limited distance in particular in the area of a piping connection, and/or **in that** one half of the one or more insulating bars (22) has a piping bead (23) and a piping tag (24).

13. The composite profile (1) according to any of the preceding claims, **characterised in that** a braking system which increases the local shear strength is provided on the sliding guide.

14. The composite profile (1) according to any of the preceding claims, **characterised in that** one half of the one or more insulating bars (22) has a groove (25) with cross sectional geometry corresponding to that of the piping bead (23) and piping tag (24).

15. The composite profile (1) according to any of the preceding claims, **characterised in that** the piping bead (13, 23) has a circular or a non-round or oval or polygonal cross section, and/or **in that** the piping bead (13, 23) has a co-extruded film on its surface, wherein preferably the co-extruded film has a film layer which results in a lower friction coefficient in connection with the metal profile (2, 4).

16. The composite profile (1) according to any of the preceding claims, **characterised in that** the groove (15, 25) has splined hub-like cross sectional geometry (31) or a spline shaft hub-like cross sectional geometry.

17. The composite profile (1) according to any of the preceding claims, **characterised in that** the one or more insulating bars (8, 9, 22) have a bar-shaped cross section and/or the one or more insulating bars (8, 9, 22) have a hollow chamber.

18. The composite profile (1) according to any of the preceding claims, **characterised in that** the one or more insulating bars (8, 9, 22) in the insulating bar zones I, II lie within a plane or are arranged each offset vertically or horizontally from one another.

19. The composite profile (1) according to any of the preceding claims, **characterised in that** the insulating bars (8, 9, 22) are made from a plastic material, preferably from a porous plastic material, particularly preferably from a foamed polyurethane, and/or **in that** the first metallic exterior profile (2) and the second metallic exterior profile (4) and the metallic middle profile (6) are designed as metal profile, particularly preferably as aluminium profile, wherein preferably the first metallic exterior profile (2) and/or the second metallic exterior profile (4) and/or the metallic middle profile (6) has/have at least one hollow chamber (3, 5, 7).

20. The composite profile (1) according to any of the preceding claims, **characterised in that** at least one hollow chamber (16, 17) each is designed in the insulating bar zones, wherein preferably at least one of the hollow chambers has thermal insulation strips, and/or wherein preferably at least one of the hollow chambers has a firebreak.

21. A window or door or façade element with at least one or more composite profiles according to any of the preceding claims.

22. The window or door according to claim 21, **characterised in that** the composite profiles are oriented such that they comprise the insulating bar zone with reduced shear strength relative to the other insulating bar zone on the side which is designed to be oriented towards the outside of the room.

## Revendications

1. Profilé composite (1) pour portes, fenêtres ou éléments de façade, comprenant :
a. au moins un premier profilé métallique (2) et
b. au moins un deuxième profilé métallique (4),
c. au moins un profilé métallique central (6) étant disposé entre ces deux profilés métalliques (2, 4),
d. le premier profilé métallique extérieur (2) étant relié au profilé métallique central (6) dans une première zone d'entretoises isolantes (I) par une ou plusieurs entretoises isolantes (8, 22), et
e. le deuxième profilé métallique (4) étant relié au profilé métallique central (6) dans une deuxième zone d'entretoises isolantes (II) par une ou plusieurs entretoises isolantes (9, 22),
**caractérisé en ce que**
f. les deux zones d'entretoises isolantes (I, II) présentent des résistances au cisaillement différentes orthogonalement au plan de section transversale du profilé composite (1).

2. Profilé composite (1) selon la revendication 1, **caractérisé en ce que** dans l'une des zones d'entretoises isolantes, une liaison résistante au cisaillement est formée entre les éléments reliés entre eux dans cette zone d'entretoises isolantes, tandis que dans l'autre zone d'entretoises isolantes II ou I, la résistance au cisaillement des éléments reliés entre eux dans cette zone d'entretoises isolantes est plus faible par rapport à la première zone d'entretoises isolantes mentionnée.

3. Profilé composite (1) selon l'une des revendications précédentes, **caractérisé en ce que** dans l'une ou les deux zones d'entretoises isolantes, un guidage coulissant est formé entre les éléments reliés entre eux.

4. Profilé composite (1) selon l'une des revendications précédentes, **caractérisé en ce que** les entretoises isolantes (8, 9, 22) présentent des parties d'extrémité (10) épaissies à l'une ou aux deux de leurs extrémités et/ou **en ce qu'**au moins une ou plusieurs ou toutes les parties d'extrémité (10) présentent une section transversale trapézoïdale, triangulaire, cunéiforme ou en forme de L, et **en ce que** la partie d'extrémité respective s'engage respectivement dans une rainure correspondante (11) de l'un des profilés métalliques respectifs (2, 4, 6) .

5. Profilé composite (1) selon l'une des revendications précédentes, **caractérisé en ce que** des parois de la rainure respective (11) entourent par complémentarité de forme la partie d'extrémité respective (10) des entretoises isolantes (8, 9, 22) dans la direction d'extension de la section transversale du profilé composite (1).

6. Profilé composite (1) selon l'une des revendications précédentes, **caractérisé en ce que** la partie d'extrémité respective (10) est collée dans la rainure respective (11) ou insérée avec un fil métallique ou insérée par force et/ou par complémentarité de forme dans la rainure (11) par un autre procédé d'assemblage approprié par rapport à une direction orthogonale au plan de section transversale du profilé composite (1).

7. Profilé composite (1) selon l'une des revendications précédentes, **caractérisé en ce qu'**au moins une des entretoises isolantes (8) de la première zone d'entretoises isolantes I ou de la deuxième zone d'entretoises isolantes présente au moins une partie d'extrémité (12) qui présente une section transversale sensiblement en forme de bourrelet, la section transversale en forme de bourrelet étant formée par un renflement de bourrelet (13) et un talon de bourrelet (14), le renflement de bourrelet (13) s'engageant de préférence dans une rainure (15) d'un profilé métallique (2, 4) et le talon de bourrelet (14) sortant de la rainure (15) par une ouverture de rainure.

8. Profilé composite (1) selon l'une des revendications précédentes, **caractérisé en ce que** les parois de la rainure (15) entourent par complémentarité de forme la partie d'extrémité (12) desdites une ou plusieurs entretoises isolantes (8) ayant une section transversale sensiblement en forme de bourrelet dans la direction d'extension de la section transversale du profilé composite (1), la partie d'extrémité (12) ayant une section transversale sensiblement en forme de bourrelet n'étant de préférence pas reliée en plus par force à la rainure (15).

9. Profilé composite (1) selon l'une des revendications précédentes, **caractérisé en ce que** lesdites une ou plusieurs entretoises isolantes (22) de la zone d'entretoises isolantes I à plus faible résistance au cisaillement présentent deux sous-parties mobiles l'une par rapport à l'autre, un guidage coulissant étant de préférence formé entre les sous-parties.

10. Profilé composite (1) selon l'une des revendications précédentes, **caractérisé en ce que** des entretoises de liaison transversales sont formées entre les sous-parties des entretoises isolantes, lesquelles sont à leur tour formées de telle sorte que les sous-parties sont mobiles l'une par rapport à l'autre.

11. Profilé composite (1) selon l'une des revendications précédentes, **caractérisé en ce que** les deux parties desdites une ou plusieurs entretoises isolantes (22) sont reliées entre elles par complémentarité de forme dans la direction d'extension de la section transversale du profilé composite (1) par un guidage coulissant efficace au moins sur une distance limitée, en particulier dans la zone d'une liaison par bourrelet.

12. Profilé composite (1) selon l'une des revendications précédentes, **caractérisé en ce que** les deux parties desdites une ou plusieurs entretoises isolantes (22) sont reliées entre elles par complémentarité de forme dans la direction d'extension de la section transversale du profilé composite (1) par un guidage coulissant efficace au moins sur une distance limitée, en particulier dans la zone d'une liaison par bourrelet et/ou **en ce qu'**une moitié desdites une ou plusieurs entretoises isolantes (22) présente un renflement de bourrelet (23) ainsi qu'un talon de bourrelet (24).

13. Profilé composite (1) selon l'une des revendications précédentes, **caractérisé en ce qu'**un moyen de freinage augmentant localement la résistance au cisaillement est prévu sur le guidage coulissant.

14. Profilé composite (1) selon l'une des revendications précédentes, **caractérisé en ce qu'**une moitié desdites une ou plusieurs entretoises isolantes (22) présente une rainure (25) avec une géométrie de section transversale correspondant au renflement de bourrelet (23) et au talon de bourrelet (24).

15. Profilé composite (1) selon l'une des revendications précédentes, **caractérisé en ce que** le renflement de bourrelet (13, 23) présente une section transversale circulaire, non circulaire, ovale ou polygonale et/ou **en ce que** le renflement de bourrelet (13, 23) présente à sa surface un film coextrudé, le film coextrudé présentant de préférence une couche de film qui, en combinaison avec le profilé métallique (2, 4), produit un faible coefficient de frottement.

16. Profilé composite (1) selon l'une des revendications précédentes, **caractérisé en ce que** la rainure (15, 25) présente une géométrie de section transversale analogue à celle d'un moyeu de denture cannelée (31) ou une géométrie de section transversale analogue à celle d'un moyeu d'arbre cannelé.

17. Profilé composite (1) selon l'une des revendications précédentes, **caractérisé en ce que** lesdites une ou plusieurs entretoises isolantes (8, 9, 22) présentent une section transversale en forme de barrette et/ou **en ce que** lesdites une ou plusieurs entretoises isolantes (8, 9, 22) présentent une chambre creuse.

18. Profilé composite (1) selon l'une des revendications précédentes, **caractérisé en ce que** lesdites une ou plusieurs entretoises isolantes (8, 9, 22) des zones d'entretoises isolantes I, II sont situées dans un plan ou respectivement décalées verticalement et ou horizontalement les unes par rapport aux autres.

19. Profilé composite (1) selon l'une des revendications précédentes, **caractérisé en ce que** les entretoises isolantes (8, 9, 22) sont constituées d'une matière plastique, de préférence d'une matière plastique poreuse, de façon particulièrement préférée d'un polyuréthane expansé et/ou **en ce que** le premier profilé métallique extérieur (2) et le deuxième profilé métallique extérieur (4) ainsi que le profilé métallique central (6) sont des profilés métalliques, de préférence des profilés en aluminium, de préférence le premier profilé métallique extérieur (2) et/ou le deuxième profilé métallique extérieur (4) et/ou le profilé métallique central (6) présentant au moins une chambre creuse (3, 5, 7).

20. Profilé composite (1) selon l'une des revendications précédentes, **caractérisé en ce qu'**au moins une chambre creuse (16, 17) est formée dans chacune des zones d'entretoises isolantes, de préférence au moins l'une des chambres creuses présentant une bande d'isolation thermique et/ou de préférence au moins l'une des chambres creuses présentant une bande de protection contre l'incendie.

21. Fenêtre, porte ou élément de façade comportant au moins un ou plusieurs profilés composites selon l'une des revendications précédentes.

22. Fenêtre ou porte selon la revendication 21, **caractérisée en ce que** les profilés composites sont orientés de telle sorte qu'ils présentent, sur le côté qui est conçu pour être orienté vers l'extérieur de la pièce, la zone d'entretoises isolantes ayant la résistance au cisaillement diminuée par rapport à l'autre zone d'entretoises isolantes.
